# EUROPÄISCHE PATENTSCHRIFT

(11) **EP 1 024 023 B1**
(45) Veröffentlichungstag und Bekanntmachung des Hinweises auf die Patenterteilung: **24.09.2003**
(21) Anmeldenummer: 00101332.5
(22) Anmeldetag: 22.01.2000
(51) Int. Cl.: B42D 1/00, B42D 5/04

(54) **Zeitschrift**
Magazine
Magazine

(30) Priorität: 27.01.1999 DE 19903077
(43) Veröffentlichungstag der Anmeldung: 02.08.2000
(73) Patentinhaber: Goerler, Klaus, 45277 Essen (DE)
(72) Erfinder: Goerler, Klaus, 45277 Essen (DE)
(74) Vertreter: Lelgemann, Karl-Heinz, Dipl.-Ing.

(56) Entgegenhaltungen:
- DE-C- 955 136
- DE-U- 29 511 290

## Beschreibung

Die Erfindung bezieht sich auf eine Zeitschrift mit einem aus ihr herausnehmbaren Kalender. Derartige periodisch erscheinende Zeitschriften sind gebräuchlich, wobei auch nicht ausgeschlossen ist, daß die Zeitschrift selbst mit dem Kalender an einer Wand od.dgl. angeordnet wird.

Der Erfindung liegt die Aufgabe zugrunde, eine mit einem Kalender versehene Zeitschrift derart weiterzubilden, daß das jeweils geltende Datum am Kalender einfacher und stets aktuell ablesbar ist.

Diese Aufgabe wird erfindungsgemäß dadurch gelöst, daß die Zeitschrift nicht nur einen Kalender enthält, sondern auch noch mit einem Tagesschieber versehen wird, der als Teil eines Blattes der Zeitschrift von diesem abtrennbar gestaltet ist und wahlweise den jeweils aktuellen Tagen des Kalenders zugeordnet werden kann. Durch die Ausgestaltung des Tagesschiebers als Bestandteil eines Blattes der Zeitschrift ist es möglich, jedwede zusätzliche Konfektionierung, die ansonsten wegen des separaten Tagesschiebers erforderlich wäre, zu vermeiden. Der Tagesschieber wird beim Druck der Zeitschrift erstellt und bedarf keiner weiteren aufwendigen zusätzlichen Maßnahmen.

Gemäß einer vorteilhaften Weiterbildung der Erfindung ist der Tagesschieber Teil eines Umschlagblatts, vorzugsweise des hinteren Umschlagblatts der Zeitschrift, wobei die Umschlagblätter der Zeitschrift aus einem stärkeren Papier erstellt sein können, um die Funktionsfähigkeit des Tagesschiebers zu erhöhen. Es ist auch nicht ausgeschlossen, daß der Tagesschieber ein abtrennbarer Bestandteil des den Kalender bildenden Blatts selbst ist.

Eine besonders leichte Abtrennbarkeit des Tagesschiebers von dem ihn ausbildenden Blatt der Zeitschrift wird gewährleistet, wenn der Tagesschieber an einer freien Ecke, vorzugsweise an einer freien unteren Ecke des Umschlagblatts, vorzugsweise des hinteren Umschlagblatts der Zeitschrift angeordnet ist.

Gemäß einer vorteilhaften Ausführungsform sind demgemäß der Tagesschieber und der Kalender aus einem stärkeren Papier als es üblicherweise für Zeitschriften verwendet wird hergestellt.

Eine leichte Ablösbarkeit des Tagesschiebers von dem betreffenden Blatt der Zeitschrift ist erreichbar, wenn der Tagesschieber an zwei Solltrennkanten mit dem Blatt der Zeitschrift lösbar verbunden ist. Die Solltrennkanten können zweckmäßigerweise durch Stanzungen oder Perforationen gebildet sein. Sofern der Tagesschieber nicht in Ecklage angeordnet ist, sind bei Randlage drei und bei mittiger Lage vier Solltrennkanten denkbar.

Zur auffälligen Darstellung des jeweils geltenden Datums ist es vorteilhaft, wenn der Tagesschieber ein mittiges Fenster aufweist, das durch ein Papierrechteck gebildet ist, das an drei Seiten zum Tagesschieber hin durchtrennt und an einer Seite mit ihm verbunden ist. Das Papierrechteck kann dann quasi als Fenster um die es mit dem Tagesschieber verbindende Kante aus der Ebene des Tagesschiebers ausgelenkt werden; die das Fenster in die Ebene des Tagesschiebers beaufschlagenden Rückstellkräfte des Papiermaterials des Tagesschiebers können vorteilhaft eingesetzt werden, um den Tagesschieber an den Längsseiten des Kalenders zu fixieren. Dennoch bleibt eine leichte Verschieblichkeit des Tagesschiebers längs den Längsrändern des Kalenders möglich. Die Trennbarkeit an den drei Seiten des Papierrechtecks kann zweckmäßigerweise durch Perforierung, Stanzung od.dgl. realisiert werden.

Um Werbezwecken od.dgl. genügen zu können ist es vorteilhaft, wenn der Tagesschieber ein Feld aufweist, das mit einem individuellen Aufdruck, einer individuellen Beschriftung od.dgl. versehen werden kann. Dieser individuelle Aufdruck bzw. die individuelle Beschriftung kann beispielsweise in einem gemeinsamen Druckgang mit etwaig am Kopf der Zeitschrift befindlichen weiteren individuellen Eindrucken od.dgl. vorgenommen werden.

Um die Lesbarkeit von auf dem Tagesschieber vorhandenen Informationen gewährleisten zu können, wobei der Tagesschieber an zwei einander gegenüberliegenden Längsseiten des Kalenders einsetzbar sein soll, ist es vorteilhaft, wenn der Tagesschieber beidseitig bedruckt und an beiden Längsseiten des Kalenders einsetzbar ist. Durch die Art und Weise der zur Ausbildung des Fensters erfolgten inneren Stanzung bzw. Perforation kann der Tagesschieber am Kalender sowohl rechtsals auch linksbündig gleichermaßen vorteilhaft eingesetzt werden.

Im folgenden wird die Erfindung an Hand einer Ausführungsform unter Bezugnahme auf die Zeichnung näher erläutert, deren einzige Figur die Vorderseite eines hinteren Umschlagblattes einer Zeitschrift, eines Magazins od.dgl. zeigt.

Eine in der Figur im übrigen nicht dargestellte Zeitschrift bzw. ein Magazin od.dgl. hat einen Umschlag, welcher die ersten beiden und die letzten beiden Seiten der Zeitschrift, des Magazins od.dgl. bildet. Im Vergleich zu dem übrigen Papiermaterial der Zeitschrift, des Magazins od.dgl. besteht der Umschlagbogen aus einer vergleichsweise stärkeren Papierart.

Des weiteren ist in der Zeitschrift bzw. in dem Magazin ein Kalender vorgesehen, welcher vorzugsweise in die Mitte des Magazins, der Zeitschrift od.dgl. eingeheftet ist und der leicht von der Zeitschrift trennbar ist. Der Kalender kann, wie der Umschlagbogen, aus einem im Vergleich zu dem übrigen Papiermaterial der Zeitschrift, des Magazins od.dgl. dicken Papier hergestellt sein.

In der einzigen Figur ist die Vorderseite eines hinteren Umschlagblatts 1 der Zeitschrift, des Magazins od.dgl. dargestellt. An der in der Figur unteren rechten Ecke des hinteren Umschlagblatts 1 ist durch zwei Solltrennkanten 2, 3 ein quadratischer Bereich des hinteren Umschlagblatts 1 vom übrigen Umschlagblatt 1 abtrennbar gestaltet. Bei den Solltrennkanten 2, 3 handelt es sich um Perforationen, Ausstanzungen od.dgl. Da das durch die Solltrennkanten 2, 3 vom übrigen hinteren Umschlagblatt 1 abgetrennte Quadrat an der freien rechten unteren Ecke des hinteren Umschlagblatts 1 angeordnet ist, kann das Quadrat durch einfaches Abtrennen an den Solltrennkanten 2, 3 vom übrigen hinteren Umschlagblatt 1 separiert werden.

Die beiden Solltrennkanten 2, 3 verlaufen parallel zu den die freie untere Ecke 4 bildenden Rändern 5, 6 des hinteren Umschlagblatts 1.

Das durch Abtrennung an den beiden Solltrennkanten 2, 3 vom hinteren Umschlagblatt 1 abtrennbare Quadrat ist als Tagesschieber 7 für den in der Figur nicht dargestellten Kalender ausgebildet. Da der Kalender an beiden Längsseiten Tageskennzeichnungen aufweisen kann, ist der Tagesschieber 7 beidseitig bedruckt, so daß er an beiden Tageskennzeichnungen aufweisenden Längsseiten des in der Figur nicht dargestellten Kalenders seine Funktion erfüllen kann.

Der Tagesschieber 7 hat ein mittig in ihm vorgesehenes Fenster 8, welches dadurch gebildet ist, daß ein mittiger Bereich des Tagesschiebers 7 aus der Ebene des Tagesschiebers 7 auslenkbar ist. Hierzu ist das Fenster 8 an drei Seiten 9, 10, 11 von jeweils einem Schlitz umrandet, wohingegen die vierte Seite 12 des Fensters 8 mit dem übrigen Tagesschieber 7 verbunden ist. Das Fenster 8 kann dann um die vierte Seite 12 aus der Ebene des Tagesschiebers 7 ausgelenkt werden. Aufgrund der elastischen Rückstellkräfte kann der Tagesschieber so auf die Seite des Kalenders aufgeschoben werden, daß er durch die Rückstellkraft des Fensters 8 in die Ebene des Tagesschiebers 7 an den Längsseiten des Kalenders gehaltert werden kann.

Der Tagesschieber 7 ist frei an den Längsseiten des Kalenders verschieblich und kann links- sowie auch rechtsbündig verwendet werden.

Des weiteren ist an dem Tagesschieber 7 ein Feld 13 vorgesehen, welches mit individuellen Aufdrucken oder Beschriftungen versehen wird. Um an beiden Längsseiten des Kalenders den Tagesschieber 7 in gleicher Weise nutzen zu können, wobei die Lesbarkeit am Tagesschieber 7 vorhandener Aufdrucke od.dgl. gewährleistet sein soll, ist der Tagesschieber 7 auf beiden Seiten, d.h. auf der in der Figur dargestellten Vorderseite und auf der in der Figur nicht sichtbaren Rückseite, in gleicher Weise bedruckt, was auch für das Feld 13 gilt. In dieser Ausführungsform ist der Tagesschieber 7 mit dem Fenster 8 für den in der Figur nicht dargestellten Kalender ohne weiteres nutzbar, wobei das Fenster 8 in unterschiedliche Richtungen aus der Ebene des Tagesschiebers heraus ausgelenkt werden kann.

Der für den jeweiligen Werbetreibenden individuelle Eindruck auf dem Tagesschieber wird in einem Druckgang mit den übrigen, am Kopf der Zeitschrift befindlichen individuellen Eindrucken durchgeführt.

## Patentansprüche

1. Zeitschrift mit einem aus ihr herausnehmbaren Kalender, **gekennzeichnet durch** einen Tagesschieber (7), der als Teil eines Blattes (1) der Zeitschrift von diesem abtrennbar gestaltet ist und wahlweise den jeweils aktuellen Tagen des Kalenders zugeordnet werden kann.

2. Zeitschrift nach Anspruch 1, bei der der Tagesschieber (7) Teil eines Umschlagblattes, vorzugsweise des hinteren Umschlagblattes (1) der Zeitschrift ist.

3. Zeitschrift nach Anspruch 2, bei der der Tagesschieber (7) an einer freien Ecke, vorzugsweise an der freien unteren Ecke (4) des Umschlagblattes, vorzugsweise des hinteren Umschlagblattes (1) der Zeitschrift angeordnet ist.

4. Zeitschrift nach einem der Ansprüche 1 bis 3, bei der der Tagesschieber (7) und der Kalender aus einem vergleichsweise starken Papier hergestellt sind.

5. Zeitschrift nach einem der Ansprüche 1 bis 4, deren Tagesschieber (7) an zwei Solltrennkanten (2, 3) mit dem Blatt (1) der Zeitschrift lösbar verbunden ist.

6. Zeitschrift nach einem der Ansprüche 1 bis 5, deren Tagesschieber (7) ein mittiges Fenster (8) aufweist, das durch ein Papierrechteck gebildet ist, das an drei Seiten (9, 10, 11) zum Tagesschieber (7) durchtrennt und an einer Seite (12) mit ihm verbunden ist.

7. Zeitschrift nach einem der Ansprüche 1 bis 6, deren Tagesschieber (7) ein Feld (13) aufweist, das mit einem individueilen Aufdruck, einer individuellen Beschriftung od.dgl. versehbar ist.

8. Zeitschrift nach einem der Ansprüche 1 bis 7, deren Tagesschieber (7) beidseitig bedruckt und an beiden Längsseiten des Kalenders einsetzbar ist.

9. Zeitschrift nach einem der Ansprüche 5 bis 8, deren den Tagesschieber (7) aufweisendes Blatt (1) an den beiden Solltrennkanten (2, 3) gestanzt bzw. perforiert ist.

## Claims

1. Journal having a calendar which can be removed therefrom, **characterised by** a day slide (7) which, as part of a page (1) of the journal, is in a form separable from that page and can be associated as desired with the particular current days of the calendar.

2. Journal according to claim 1, wherein the day slide (7) is part of a cover page, preferably of the back cover page (1) of the journal.

3. Journal according to claim 2, wherein the day slide (7) is arranged at a free corner, preferably at the free lower corner (4) of the cover page, preferably of the back cover page (1) of the journal.

4. Journal according to any one of claims 1 to 3, wherein the day slide (7) and the calendar are manufactured from a comparatively strong paper.

5. Journal according to any one of claims 1 to 4, whose day slide (7) is releasably connected to the page (1) of the journal at two nominal separating edges (2, 3).

6. Journal according to any one of claims 1 to 5, whose day slide (7) has a central window (8) formed by a paper rectangle which is separated from the day slide (7) on three sides (9, 10, 11) and is connected thereto on one side (12).

7. Journal according to any one of claims 1 to 6, whose day slide (7) has a field (13) which can be provided with individual print, an individual inscription or the like.

8. Journal according to any one of claims 1 to 7, whose day slide (7) is printed on both sides and can be used on both longitudinal sides of the calendar.

9. Journal according to any one of claims 5 to 8, whose page (1) having the day slide (7) is punched or perforated at the two nominal separating edges (2, 3).

## Revendications

1. Magazine comprenant un calendrier amovible, **caractérisé par** un curseur de jour (7) qui se présente sous la forme d'une partie détachable d'une page (1) du magazine et peut être associé de manière sélective au jour actuel du calendrier.

2. Magazine selon la revendication 1, dans lequel le curseur de jour (7) fait partie d'une page de couverture, de préférence de la page de couverture de dos (1) du magazine.

3. Magazine selon la revendication 2, dans lequel le curseur de jour (7) est disposé dans un angle libre, de préférence dans l'angle libre inférieur (4) de la page de couverture, de préférence de la page de couverture de dos (1) du magazine.

4. Magazine selon une des revendications 1 à 3, dans lequel le curseur de jour (7) et le calendrier sont fabriqués en un papier relativement fort.

5. Magazine selon une des revendications 1 à 4, dans lequel le curseur de jour (7) est lié de manière détachable à la page (1) du magazine par deux côtés à découper (2, 3).

6. Magazine selon une des revendications 1 à 5, dans lequel le curseur de jour (7) présente une fenêtre (8) centrale formée par un rectangle de papier qui est découpé sur trois côtés (9, 10, 11) par rapport au curseur de jour (7) et est lié à celui-ci sur un côté.

7. Magazine selon une des revendications 1 à 6, dans lequel le curseur de jour (7) présente une zone (13) qui est pourvue d'un motif imprimé individuel ou d'une inscription individuelle ou similaire.

8. Magazine selon une des revendications 1 à 7, dans lequel le curseur de jour (7) est imprimé des deux côtés et peut être placé sur les deux grands côtés du calendrier.

9. Magazine selon une des revendications 5 à 8, dans lequel la page (1) comportant le curseur de jour (7) est prédécoupée ou perforée sur les deux côtés à découper (2, 3).
